# EUROPÄISCHE PATENTSCHRIFT

(11) **EP 0 546 439 B1**
(45) Veröffentlichungstag und Bekanntmachung des Hinweises auf die Patenterteilung: **13.03.1996**
(21) Anmeldenummer: 92120571.2
(22) Anmeldetag: 02.12.1992
(51) Int. Cl.: F25D 25/02

(54) **Kühl- oder Gefrierschrank mit einer Abstellplatte**
Refrigerator or freezer with a tray
Réfrigérateur ou congélateur pourvu d'une plaque de support

(30) Priorität: 10.12.1991 DE 9115288 U
(43) Veröffentlichungstag der Anmeldung: 16.06.1993
(73) Patentinhaber: AEG Hausgeräte GmbH, D-90429 Nürnberg (DE)
(72) Erfinder: Rannenberg, Georg, W-3432 Grossalmerode (DE)

(56) Entgegenhaltungen:
- DE-A- 3 935 212
- DE-U- 9 016 919
- US-A- 2 306 802

## Beschreibung

Die Erfindung betrifft einen Kühl- oder Gefrierschrank gemäß dem Oberbegriff des Anspruchs 1.

Bei einem bekannten Kühl- oder Gefrierschrank dieser Art (DE 39 35 212 Al) ist eine Abstellplatte einstückig aus einer Glasscheibe gefertigt, deren rückwärtige Seitenkante nach oben zu einem Stützrand umgebogen ist. Dieser Stützrand verläuft bei in den Kühl- oder Gefrierschrank eingeschobener Abstellplatte parallel zur Rückwand eines betreffenden Innenbehälters, wobei in parallel zueinander laufenden senkrechten Seitenwänden des Innenbehälters U-förmige Führungsnuten eingeformt sind. In sich gegenüberstehende Führungsnuten greifen dabei parallel zueinander und senkrecht zum Stützrand verlaufende Seitenränder der Abstellplatte verschiebbar ein. Der Stützrand erstreckt sich dabei nur über die Länge der betreffenden Seitenkante, die der lichten Weite zwischen den sich gegenüberliegenden U-förmigen Führungsnuten entspricht. Hierdurch sind im betreffenden Eckbereich der Glasplatte rechteckige Ausschnitte erforderlich, die bei der Herstellung einen besonderen Aufwand an Werkzeugen und bei der Produktion wie im Gebrauch eine erhöhte Bruchgefahr bewirken.

Der Erfindung liegt die Aufgabe zugrunde, bei einem Kühl- oder Gefrierschrank gemäß dem Oberbegriff des Anspruchs 1 Maßnahmen zu treffen, durch welche die Abstellplatte einen minimalen Herstellungsaufwand erfordert und eine erhöhte Gebrauchstauglichkeit aufweist.

Die Lösung dieser Aufgabe erfolgt gemäß der Erfindung durch die kennzeichnenden Merkmale des Anspruchs 1.

Bei einer Ausgestaltung eines Kühl- oder Gefrierschranks gemäß der Erfindung kann für die Abstellplatte, die insbesondere aus einer bruchsicheren Glasscheibe herzustellen ist, eine dünne Materialscheibe ohne Eckausschnitte verwendet werden, so daß beim Umbiegen der rückwärtigen Seitenkante der dadurch gebildete Stützrand in die Führungsnuten eines Innenbehälters reicht. Bei einer lichten Höhe der Führungsnuten von beispielsweise etwa 15 mm und einer Materialstärke der Abstellplatte im Bereich ihrer Seitenränder von etwa 4 mm kann somit ein Stützrand mit einer Höhe bis zu 10 mm ausgebildet werden. Diese Höhe reicht jedenfalls aus, um auf die Abstellplatte aufgeschobene Güter am Abrutschen über die rückwärtige Seitenkante zu hindern. Da die rückwärtige Seitenkante zudem mit Abstand von der Rückwand des Innenbehälters bzw. einem dort angeordneten Verdampfer gehalten wird, kann zu kühlendes Gut nicht bis an den Verdampfer herangeschoben werden und dort festfrieren bzw. unterkühlt werden. Durch den Eingrif des hochgestelllten Stützrandes in die Führungsnuten wird zudem eine erhöhte Kippsicherheit der Abstellplatte besonders beim Herausziehen aus den Führungsnuten erreicht, weil der Stützrand bis zum vollständigen Herausziehen mit der oberen Flanke der betreffenden FÜhrungsnut in Eingriff bleibt und ein frühzeitiges Abkippen verhindert. Wird die Abstellplatte in Richtung der Tiefe des Innenbehälters nur etwa halb so lang wie die Länge der betreffenden Führungsnuten ausgebildet, dann kann eine weitere gleichgestaltete, entsprechend kurz ausgebildete Abstellplatte zusätzlich eingeschoben werden, deren Stützrand dann vorzugsweise nach unten gerichtet ist. Es ergibt sich dadurch eine ästhetische Gestaltung und ein stufenloses Aufschieben von Kühlgut auf die betreffenden Abstellplatten von vorn.

Die Erfindung ist nachfolgend anhand der Zeichnungen eines Ausführungsbeispiels näher erläutert.

Es zeigen:
Fig. 1 eine aus zwei Abstellplatten zusammengesetzte Gesamt-Abstellplatte in perspektivischer Ansicht.
Fig. 2 einen Teilausschnitt eines Kühl- oder Gefrierschrankes mit eingesetzten Abstellplatten und
Fig. 3 eine weitere Möglichkeit zur Anordnung der Abstellplatten.

Bei einem Kühl- oder Gefrierschrank weist eine Abstellplatte 1, die aus einer rechteckigen Scheibe aus Glas, Kunststoff oder Metall gefertigt ist, gegenüberliegende Seitenränder 2 auf, die in Führungsnuten 3 eines Innenbehälters zu schieben sind. Die Führungsnuten 3 verlaufen in paralleler Anordnung waagerecht übereinander in gegenüberliegenden Seitenwänden 4 des Innenbehälters des Kühl- oder Gefrierschrnkes. Die Führungsnuten 3 sind zu der bei 5 angedeuteten Öffnungsebene hin offen, während ihre gegenüberliegenden Enden 6 mit Abstand von der der Öffnungsebene 5 gegenüberliegenden Rückwand 7 des Innenbehälters liegen. Eine senkrecht zu den Seitenrändern 2 verlaufende Seitenkante des Abstellstplatte 1 ist als Stützrand 8 gegenüber der zwischen den Seitenrändern 2 und dem Stützrand 8 eingeschlossenen eigentlichen Abstellplatte für zu kühlendes Gut umgebogen. Dieser Stützrand 8 erstreckt sich über die gesamte Breite der Abstellplatte einschließlich der Seitenränder 2 und greift wie die Seitenränder 2 in die Führungsnuten 3 ein. Die lichte Höhe der Führungsnuten 3 ist dabei wesentlich größer als die Materialstärke der eingreifenden Seitenränder 2 bzw. der eigentlichen Abstellplatte. Dabei ist die Höhe des Stützrandes 8 zumindest im Bereich der Führungsnuten 3 bzw. der Seitenränder 2 an die Höhe der Führungsnuten 3 angepaßt. Der Stützrand 8 ragt bei der bis an das Ende 6 der betreffenden Führungsnut 3 eingeschobenen Abstellplatte 1 nach oben und bewirkt so neben einer Versteifung der Abstellplatte auch, daß aufgelegtes Kühlgut nicht nach hinten in den Spalt zwischen dem Schlitz 8 und der Rückwand des Innenbehälters geschoben werden kann. Vorzugsweise ist die Höhe des Sützrandes über seine gesamte Länge gleichbleibend, so daß ein einfacher rechteckiger Materialzuschnitt für die Herstellung der gesamten Abstellplatte 1 verwendet werden kann.

Die Abstellplatte 1 erstreckt sich vorliegenden nur über etwas mehr als die Hälfte der Länge der Führungsnuten 3 in Tiefenrichtung des Innenbehälters. Hierdurch können auf eine darunter angeordnete Abstellplatte Flaschen oder andere hohe Gegenstände aufgestellt werden, die höher als bis zur betreffenden kurzen Abstellplatte 1 reichen.

Mehrere Abstellplatten können gemäß Fig. 3 in übereinander angeordnete Führungsnuten 3 eingeschoben werden. Es ist jedoch auch möglich, eine in gleicher Weise ausgebildete Abstellplatte 1.1 zusätzlich zu einer Abstellplatte 1 in die zugehörigen Führungsnuten 3 so gewendet einzuschieben, daß ihr Stützrand 8.1 vor dem vorderen Ende 9 der Führungsnut 3 zu liegen kommt, während die gegenüberliegende Seitenkante 10.1 an die betreffende Seitenkante 10 der Abstellplatte 1 stufenlos gemäß den Fig. 1 und 2 anschließt. Es ergibt sich dadurch eine über die ganze Länge der Führungsnuten 3 reichende Gesamtabstellplatte aus den als Gleichteile ausgebildeten Abstellplatten 1 und 1.1.

Daneben ist es auch möglich, eine über die gesamte Länge der betreffenden Fürhungsnuten 3 reichende Abstellplatte 1.2 mit Stützrändern 8 bzw. 8.2 zu versehen, wobei die Stützränder gegenüber der Ebene der eigentlichen Abstellplatte bei sonst gleicher Gestaltung gegenläufig gerichtet sind. Die Abstellplatte 1.2 kann demnach in gewendeter Stellung benutzt weren, wodurch der Sützrand 8.2 zum nach oben gericheten Stützrand 8 wird. Die Seitenränder 2 dieser Ablageplatte 1.2 verlaufen über ihre Länge stufenlos und vorzugsweise parallel zueinander.

Der nach oben gerichetete Stützrand 8 bleibt insbesondere beim Herausziehen der Abstellplatte 1 aus den betreffenden Führungen 3 in enger Nachbarschaft zur oberen Führungswand 11 der betreffenden Führungsnut 3, so daß die Abstellplatte 1 über den größten Teil ihres Verschiebeweges gegen Abkippen nach unten gesichert ist. Außerdem kann die Abstellplatte an ihrer Oberseite wie an ihrer Unterseite mit gleicher Struktur, z. B. Bedruckung, Nörpelung, Prägung versehen sind. Dadurch kann die jeweilige Abstellplatte in beliebiger Lage ohne Änderung des Erscheinungsbildes in die Führungsnuten 3 eingesetzt werden.

## Patentansprüche

1. Kühl- oder Gefrierchrank mit einer Abstellplatte (1), insbesondere aus Glas, und einem zwei gegenüberliegende Seitenwände (4) und eine Rückwand (7) aufweisenden Innenbehälter, wobei die Abstellplatte mit parallel zueinander verlaufenden Seitenrändern (2) in U-förmige Führungsnuten (3) verschiebbar eingreift, welche in den Seitenwänden (4) des Innenbehälters vorgesehen sind und deren lichte Höhe größer als die Materialstärke der eingreifenden Seitenränder (2) ist, und wobei die parallel zur Rückwand (7) des Innenbehälters verlaufende Rückkante der Abstellplatte (1) nach oben zu einem Stützrand (8) umgebogen ist, dadurch gekennzeichnet, daß sich der Stützrand (8) über die gesamte Breite der Abstellplatte (1) bis in die Führungsnuten (3) erstreckt, und daß die Höhe des Stützrandes (8) zumindest an seinen Enden höchstens die Höhe der Führungsnuten (3) aufweist.

2. Kühl- oder Gefrierschrank nach Anspruch 1, dadurch gekennzeichnet, daß der Stützrand (8) über seine gesamte Länge eine gleichbleibende Höhe aufweist.

3. Kühl- oder Gefrierchrank nach Anspruch 1 oder 2, dadurch gekennzeichnet, daß die Abstellplatte an der Oberseite und der Unterseite gleiche Strukturen aufweist.

## Claims

1. Refrigerator or freezer having a tray (1), in particular composed of glass, and an inner container comprising two opposing side walls (4) and a rear wall (7), the tray slidably engaging with mutually parallel side edges (2) in U-shaped guide grooves (3), which are provided in the side walls (4) of the inner container and whose clear height is greater than the material thickness of the engaging side edges (2), and wherein rear edge of the tray (1) extending parallel to the rear wall (7) of the inner container is bent up to form a support edge (8), characterised in that the support edge (8) extends over the entire breadth of the tray (1) into the guide grooves (3), and in that the height of the support edge (8) has at most the same height as the guide grooves (3) at least at its ends.

2. Refrigerator or freezer according to claim 1, characterised in that the support edge (8) has a constant height over its entire length.

3. Refrigerator or freezer according to claim 1 or 2, characterised in that the tray has the same structures on the upper face and on the lower face.

## Revendications

1. Réfrigérateur ou congélateur comprenant une clayette (1) en particulier en verre, et une cuve interne présentant deux parois latérales opposées (4) et une paroi arrière (7), la clayette s'engageant, par des rebords latéraux (2) parallèles entre eux, de manière coulissante dans des rainures de guidage (3) en forme de U qui sont prévues dans les parois latérales (4) de la cuve interne et dont la hauteur interne est supérieure à l'épaisseur de matière des rebords latéraux (2) s'y engageant, et le bord arrière de la clayette (1), s'étendant parallèlement à la paroi arrière (7) de la cuve interne étant recourbé vers le haut pour former un rebord de soutien (8), caractérisé en ce que le rebord de soutien (8) s'étend sur toute la largeur de la clayette (1) jusque dans les rainures de guidage (3) et en ce que la hauteur du rebord de soutien (8) présente, au moins aux extrémités, au plus la hauteur des rainures de guidage (3).

2. Réfrigérateur ou congélateur selon la revendication 1, caractérisé en ce que le rebord de soutien (8) présente, sur toute sa longueur, une hauteur constante.

3. Réfrigérateur ou congélateur selon la revendication 1 ou 2, caractérisé en ce que la clayette présente, sur la face supérieure et sur la face inférieure, les mêmes structures.
